# FASCICULE DE BREVET EUROPEEN

(11) **EP 1 635 232 B1**
(45) Date de publication et mention de la délivrance du brevet: **12.03.2008**
(21) Numéro de dépôt: 04021297.9
(22) Date de dépôt: 08.09.2004
(51) Int. Cl.: G04B 37/14, A44C 5/14

(54) **Boîte de montre-bracelet**
Armbanduhrgehäuse
Wristwatch case

(43) Date de publication de la demande: 15.03.2006
(73) Titulaire: RICHEMONT INTERNATIONAL S.A., 1752 Villars-sur-Glâne (CH)
(72) Inventeur: Cretin, Francis, 39220 Bois d'Amont (FR)
(74) Mandataire: Micheli & Cie SA

(56) Documents cités:
- EP-A- 1 128 237
- EP-A- 1 400 875
- WO-A-00/29912

## Description

La présente invention concerne une boîte de montre comprenant un dispositif d'attache à un bracelet, et plus particulièrement une telle boîte de montre permettant un changement rapide du bracelet.

On connaît par le document EP 1 128 237 une boîte de montre comportant des cornes dont la face latérale interne présente une rainure débouchant sur la face inférieure de ces cornes, rainure dans laquelle peut venir s'engager une nervure correspondante d'un élément intermédiaire fixé à une extrémité d'un bracelet. Un volet est monté pivotant dans l'élément intermédiaire autour d'un axe transversal au bracelet et est soumis à une action élastique. Le volet comporte un bec qui, en position de service, est appliqué par l'action élastique contre une face terminale de verrouillage de la boîte pour maintenir l'extrémité du bracelet fixée à la boîte. Pour séparer l'extrémité du bracelet de la boîte, il suffit à l'utilisateur de faire pivoter le volet à l'encontre de l'action élastique puis de faire glisser l'élément intermédiaire par rapport à la boîte pour le désengager des cornes. Ce dispositif est fiable et simple d'utilisation, mais il nécessite de prévoir un élément intermédiaire à chaque extrémité du bracelet.

La présente invention vise à remédier à cet inconvénient et propose à cette fin une boîte de montre selon la revendication 1 annexée, des formes d'exécution particulières étant définies dans les revendications dépendantes. La présente invention propose également une montre-bracelet comprenant la boîte de montre précitée.

D'autres caractéristiques et avantages de l'invention apparaîtront à la lecture de la description détaillée suivante faite en référence aux dessins annexés dans lesquels :
- la figure 1 est une vue en perspective éclatée de dessous de la boîte de montre selon l'invention ;
- la figure 2 est une vue en perspective de la boîte de montre selon l'invention dans un état assemblé, avec un brin de bracelet accouplé à la boîte et un autre brin désaccouplé de la boîte ;
- la figure 3 est une vue en coupe de la boîte de montre selon l'invention prise dans le plan de la boîte, la partie gauche de cette figure montrant un brin de bracelet accouplé à la boîte et la partie droite montrant un verrou de la boîte dans une position de déverrouillage ;
- la figure 4 montre un verrou utilisé dans la boîte de montre selon l'invention en vue de dessous (figure 4a) et en perspective (figure 4b) ;
- la figure 5 montre une lame-ressort utilisée dans la boîte de montre selon l'invention dans un état de repos (non tendu) en vue de côté (figure 5a) et en vue de dessous (figure 5b) ; et
- la figure 6 (figures 6a, 6b et 6c) est une vue en coupe partielle montrant l'introduction d'une extrémité d'une barrette de bracelet dans un évidement correspondant pratiqué dans une corne de la boîte de montre selon l'invention.

Dans tout ce qui suit, les termes « sous », « bas », « inférieur » et « supérieur » devront être considérés par rapport à la position d'utilisation normale de la boîte de montre, où la glace est au-dessus et le fond au-dessous.

En référence aux figures 1 à 3, la boîte de montre selon l'invention comprend une carrure 1 destinée à recevoir le mouvement et portant une glace (non représentée) sur sa face supérieure, et un fond 2 vissé sous la carrure 1. A deux extrémités opposées de la carrure 1, situées respectivement à 6h et 12h, sont prévues deux paires de cornes 3a, 3b pour l'attache de deux brins respectifs 4a, 4b d'un bracelet à la boîte. Ces deux extrémités de la carrure 1 comportent en outre chacune un logement 5a, respectivement 5b, usiné dans les cornes 3a, respectivement 3b, et dans la paroi de la carrure 1, entre les cornes 3a, respectivement 3b. Ce logement 5a, 5b est ouvert sur la face inférieure de la carrure 1, sur la tranche de la carrure entre les cornes 3a, 3b et sur les faces latérales internes en regard l'une de l'autre des cornes 3a, 3b. Dans chacun des logements 5a, 5b est montée une pièce mobile 6a, 6b, que l'on appellera dans la suite « verrou », sensiblement de même forme que le logement 5a, 5b, c'est-à-dire comportant une partie arquée 7a, 7b de même rayon que la périphérie de la carrure 1 et aux extrémités de laquelle une paire de cornes 8a, 8b fait saillie. Les deux verrous 6a, 6b sont mobiles en translation dans le plan de la boîte, plus particulièrement suivant l'axe 6h-12h de la boîte, et sont maintenus dans leur logement 5a, 5b par le fond 2 qui les recouvre en partie. Ces deux verrous 6a, 6b comportent par ailleurs un bouton 9a, 9b en saillie sur leur face inférieure et situé dans un dégagement 10a, 10b pratiqué dans une extrémité du fond 2. Ce bouton 9a, 9b, solidaire du reste du verrou 6a, 6b, permet à l'utilisateur de saisir le verrou 6a, 6b pour faciliter le déplacement de ce dernier vers le centre de la boîte. Une lame-ressort 11a, 11b est interposée, sans être fixée, entre la paroi de la carrure 1 et la face 12a, 12b de chaque verrou 6a, 6b tournée vers le centre de la boîte (cf. figures 1 et 3). La partie centrale de la lame-ressort 11 a, 11 b est logée dans un logement 13a, 13b usiné dans la paroi de la carrure 1. Cette lame-ressort 11a, 11b est en permanence tendue par la paroi de la carrure 1 exerçant une pression sur la partie centrale d'une première face de la lame-ressort tournée vers le centre de la boîte et par la face 12a, 12b du verrou 6a, 6b exerçant une pression sur les deux extrémités d'une seconde face de la lame-ressort opposée à la première face. Deux épaulements 14a, 14b (cf. figures 3 et 4) formés sur chaque verrou 6a, 6b servent de butées limitant les éventuels déplacements latéraux de chaque lame-ressort 11a, 11b. Chaque lame-ressort 11a, 11b présente une paire de chanfreins 15a, 15b aux extrémités de sa tranche supérieure pour faciliter sa mise en place (cf. figure 5).

L'action élastique exercée par chaque lame-ressort 11a, 11b tend à maintenir le verrou 6a, 6b correspondant dans une position de verrouillage où ce verrou 6a, 6b, plus précisément les cornes 8a, 8b, sont en butée contre des parois d'extrémité 16a, 16b de la paire de cornes 3a, 3b correspondante (cf. la moitié gauche de la figure 3). A partir de cette position de verrouillage, l'utilisateur peut, à l'aide du bouton 9a, 9b, déplacer le verrou 6a, 6b vers le centre de la boîte à l'encontre de l'action élastique précitée jusqu'à une position de déverrouillage où la lame-ressort 11a, 11b est pressée par le verrou 6a, 6b contre la paroi de la carrure 1 et un espace est libéré entre chaque corne 8a, 8b et la paroi d'extrémité 16a, 16b correspondante (cf. la moitié droite de la figure 3). Dès que l'utilisateur lâche le bouton 9a, 9b, la lame-ressort 11a, 11b se détend et ramène le verrou 6a, 6b à sa position de verrouillage.

L'extrémité libre de chaque corne 8a, 8b des verrous 6a, 6b présente en partie supérieure une encoche 17a, 17b (figures 1 et 4b). Chaque encoche 17a, 17b est complémentaire d'un évidement correspondant 18a, 18b pratiqué dans le fond du logement 5a, 5b, dans la corne 3a, 3b correspondante de la carrure 1, et à proximité de la paroi d'extrémité 16a, 16b de cette corne 3a, 3b (un seul évidement 18a, 18b est visible à la figure 1 pour chaque paire de cornes 3a, 3b). Ces évidements 18a, 18b sont en forme de demi-trous borgnes ouverts sur la face inférieure de la boîte et sur la face latérale interne des cornes 3a, 3b. Lorsque les verrous 6a, 6b sont dans leur position de verrouillage, leurs cornes 8a, 8b recouvrent les évidements 18a, 18b, c'est-à-dire ferment l'ouverture inférieure des évidements 18a, 18b, de telle manière que les encoches 17a, 17b soient en regard de ces évidements 18a, 18b et forment avec ceux-ci des cavités de dimensions adaptées à celles des extrémités de deux barrettes 19a, 19b traversant latéralement le bracelet 4a-4b aux deux extrémités de ce dernier.

Pour fixer un brin 4a, 4b du bracelet à la boîte, l'utilisateur introduit les extrémités de la barrette 19a, 19b dans les évidements 18a, 18b perpendiculairement au plan de la boîte et par le dessous de la boîte. Pour ce faire, l'utilisateur n'a pas besoin d'agir sur le bouton 9a, 9b. Les extrémités libres des cornes 8a, 8b des verrous 6a, 6b présentent en effet chacune, en partie inférieure, une surface arrondie 20a, 20b en face de la paroi d'extrémité 16a, 16b de la corne 3a, 3b correspondante de la carrure 1 (figures 1, 6). Ces surfaces arrondies 20a, 20b permettent le passage des extrémités des barrettes 19a, 19b entre les extrémités libres des cornes 8a, 8b des verrous 6a, 6b et les parois d'extrémité 16a, 16b des cornes 3a, 3b de la carrure 1 à l'encontre de l'action élastique exercée sur les verrous 6a, 6b. Ainsi, muni de la boîte de montre dans une main et du brin de bracelet 4a, 4b dans l'autre, l'utilisateur va faire exercer par les extrémités de la barrette 19a, 19b une force d'appui sur les deux surfaces arrondies 20a, 20b du verrou 6a, 6b jusqu'à ce que celui-ci recule en comprimant la lame-ressort 11a, 11b découvrant ainsi l'ouverture inférieure des évidements 18a, 18b et permettant donc l'introduction desdites extrémités dans les évidements 18a, 18b, comme montré à la figure 6. Une fois que les extrémités de la barrette 19a, 19b sont dans les évidements 18a, 18b, la lame-ressort 11a, 11b ramène instantanément le verrou 6a, 6b dans sa position de verrouillage, emprisonnant lesdites extrémités dans les cavités formées par les encoches 17a, 17b et les évidements 18a, 18b.

Pour détacher un brin 4a, 4b du bracelet de la boîte, l'utilisateur saisit le verrou 6a, 6b correspondant par le bouton 9a, 9b et le déplace vers le centre de la boîte jusqu'à ce que les extrémités de la barrette 19a, 19b et les évidements 18a, 18b ne soient plus recouverts par les cornes 8a, 8b du verrou 6a, 6b (position de déverrouillage). Puis, en maintenant le verrou 6a, 6b dans cette position, il désengage la barrette 19a, 19b des cornes 3a, 3b en la faisant glisser perpendiculairement au plan de la boîte entre les extrémités libres des cornes 8a, 8b du verrou 6a, 6b et les parois d'extrémité 16a, 16b des cornes 3a, 3b de la carrure 1. En variante, au lieu de saisir le bouton 9a, 9b, l'utilisateur peut simplement pousser ce bouton 9a, 9b avec l'ongle du pouce de la main tenant le brin de bracelet 4a, 4b. Dans une autre variante, l'utilisateur peut faire pivoter le brin de bracelet 4a, 4b sous la boîte de montre de sorte que ce brin de bracelet 4a, 4b agisse comme bras de levier actionnant le bouton 9a, 9b.

La boîte de montre selon l'invention comporte par ailleurs un dispositif de sûreté comprenant une saignée 21a, 21b réalisée dans la face latérale interne de chaque corne 3a, 3b de la carrure 1 et débouchant dans le logement 5a, 5b et un ergot correspondant 22a, 22b formé à l'extrémité libre de chaque corne 8a, 8b des verrous 6a, 6b (figures 1 et 4b). Lors du passage de la position de déverrouillage à la position de verrouillage d'un verrou 6a, 6b, les ergots 22a, 22b entrent dans les saignées 21a, 21b respectivement de sorte qu'en position de verrouillage les ergots 22a, 22b sont retenus dans la direction perpendiculaire au plan de la boîte par des faces d'appui 23a, 23b définies par les saignées 21a, 21b. Ce dispositif de sûreté vise à empêcher un détachement accidentel du bracelet 4a-4b et une éventuelle destruction des verrous 6a, 6b lors d'un tirage fort du bracelet 4a-4b vers le dessous de la montre. En position de déverrouillage des verrous 6a, 6b, les ergots 22a, 22b ne sont pas dans les saignées 21a, 21b, ce qui permet aux verrous 6a, 6b d'être facilement retirés des logements 5a, 5b lors d'un démontage de la boîte en vue par exemple de son nettoyage.

La présente invention telle que décrite ci-dessus présente de nombreux avantages. On observera en particulier qu'elle ne nécessite pas de pièce intermédiaire spécifique entre les extrémités du bracelet et la boîte et permet au contraire la fixation à la boîte de bracelets standard, en cuir, en matière synthétique ou en métal par exemple, simplement équipés de barrettes. Comme les barrettes du bracelet n'ont pas besoin d'être munies d'un ressort, elles peuvent être monobloc, simples et robustes. Par ailleurs, les risques de rayure de la carrure lors de la fixation du bracelet, risques qui existent avec les boîtes de montre conventionnelles nécessitant l'emploi de barrettes à ressort, sont ici éliminés. On notera de manière générale que le dispositif de fixation du bracelet de la boîte de montre selon l'invention est simple, esthétiquement discret, sûr (risque réduit d'ouverture accidentelle) et permet un changement rapide et sans outil du bracelet. L'usinage des logements, le montage des verrous et des lames-ressorts dans ces logements et le démontage et le nettoyage de ces différentes pièces sont faciles à réaliser. Aucun outillage particulier n'est nécessaire pour le montage précité. Les verrous sont maintenus dans leur logement simplement par le fond de la boîte (et par les ergots et les saignées en position de verrouillage). La présence des verrous ne modifie pas la forme et les dimensions de la boîte par rapport aux boîtes de montre à cornes conventionnelles et ne gêne donc pas la mobilité en rotation des extrémités du bracelet. Enfin la matière restante sur les cornes de la carrure est suffisante pour que ces dernières puissent être serties de diamants.

On comprendra que la présente invention n'est pas limitée à la forme d'exécution décrite ci-dessus et que des modifications peuvent être faites sans sortir du cadre de l'invention revendiquée. Par exemple, au lieu de recevoir partiellement les extrémités des barrettes 19a, 19b, comme dans l'exemple illustré, les évidements 18a, 18b pourraient avoir une forme et une taille adaptées pour recevoir entièrement lesdites extrémités. Dans ce cas, les encoches 17a, 17b formées sur les cornes 8a, 8b des verrous 6a, 6b seraient supprimées. Selon une autre modification, les barrettes 19a, 19b équipant les extrémités du bracelet 4a-4b pourraient être remplacées chacune par deux ergots opposés faisant saillie sur les bords longitudinaux du bracelet, ergots qui pourraient être soit rapportés soit en une pièce avec les extrémités du bracelet. Selon encore une autre modification, les verrous 6a, 6b pourraient être montés mobiles dans un plan faisant un angle avec le plan de la boîte, par exemple un plan légèrement incliné par rapport au plan de la boîte. Selon encore une autre modification, chaque extrémité 4a, 4b du bracelet pourrait comporter une échancrure découvrant une partie centrale de la barrette 19a, 19b, et chaque verrou 6a, 6b pourrait comporter, en lieu et place des cornes 8a, 8b, une patte centrale venant recouvrir la partie centrale de la barrette 19a, 19b en position de verrouillage pour maintenir cette barrette dans les évidements 18a, 18b des cornes 3a, 3b de la carrure 1. Dans une autre variante, chaque paire de cornes 3a, 3b de la carrure 1 pourrait être remplacée par une patte d'attache centrale comportant un évidement ouvert sur la face inférieure et sur les deux faces latérales de la patte, et chaque extrémité du bracelet pourrait comporter une échancrure découvrant une partie centrale d'une barrette traversant transversalement cette extrémité, partie centrale qui serait reçue dans l'évidement de la patte d'attache et emprisonnée, en position de verrouillage, dans cet évidement par un verrou recouvrant l'ouverture inférieure de la patte d'attache. Enfin, il apparaîtra également clairement à l'homme du métier que les évidements de la boîte recevant les moyens d'attache (barrette, ergots, etc.) équipant chaque extrémité du bracelet pourraient être ouverts sur la face supérieure de la boîte plutôt que sur la face inférieure et les verrous pourraient être logés dans cette face supérieure de sorte que l'insertion des moyens d'attache dans les évidements s'effectue par le dessus plutôt que par le dessous de la boîte.

## Revendications

1. Boîte de montre comprenant un dispositif d'attache à un bracelet, ledit dispositif d'attache comprenant :
- au moins un premier évidement (18a) pratiqué dans une première extrémité de la boîte de montre et apte à recevoir au moins une partie de premiers moyens d'attache (19a) équipant une première extrémité (4a) du bracelet,
- au moins un second évidement (18b) pratiqué dans une seconde extrémité, opposée à la première extrémité, de la boîte de montre et apte à recevoir au moins une partie de seconds moyens d'attache (19b) équipant une seconde extrémité (4b) du bracelet,
**caractérisée en ce que** ledit dispositif d'attache comprend en outre:
- des premier et second verrous (6a, 6b) montés mobiles en translation aux première et seconde extrémités de la boîte de montre, chaque verrou (6a, 6b) étant soumis à une action élastique (11a, 11b) tendant à le maintenir dans une position de verrouillage, position dans laquelle il recouvre au moins une partie des moyens d'attache correspondants (19a, 19b) lorsque ces derniers sont dans l'évidement correspondant (18a, 18b) pour maintenir lesdits moyens d'attache (19a, 19b) dans l'évidement (18a, 18b), chaque verrou (6a, 6b) pouvant en outre être déplacé à l'encontre de l'action élastique (11a, 11b) pour permettre l'introduction des moyens d'attache (19a, 19b) dans l'évidement (18a, 18b) ou leur retrait de cet évidement (18a, 18b) et étant ensuite ramené dans sa position de verrouillage par l'action élastique (11a, 11b).

2. Boîte de montre selon la revendication 1, **caractérisée en ce que** les verrous (6a, 6b) sont mobiles en translation dans le plan de la boîte de montre.

3. Boîte de montre selon la revendication 2, **caractérisée en ce que** les verrous (6a, 6b) sont mobiles suivant l'axe 6h-12h de la boîte de montre.

4. Boîte de montre selon l'une quelconque des revendications 1 à 3, **caractérisée en ce que** les premier et second verrous (6a, 6b) sont montés dans des premier et second logements respectifs (5a, 5b) pratiqués dans les première et seconde extrémités de la boîte de montre.

5. Boîte de montre selon la revendication 4, **caractérisée en ce qu**'elle comprend une carrure (1) et un fond (2), en ce que les logements (5a, 5b) sont pratiqués dans des extrémités opposées de la carrure (1) et sont ouverts sur la face inférieure de la carrure (1), et en ce que les verrous (6a, 6b) sont en partie recouverts par le fond (2).

6. Boîte de montre selon l'une quelconque des revendications 1 à 5, **caractérisée en ce que** les verrous (6a, 6b) comprennent des encoches (17a, 17b) qui, en position de verrouillage, sont en face des évidements (18a, 18b) et forment avec ceux-ci des cavités emprisonnant les moyens d'attache (19a, 19b) lorsque ceux-ci sont dans les évidements (18a, 18b).

7. Boîte de montre selon l'une quelconque des revendications 1 à 6, **caractérisée en ce que** chaque verrou (6a, 6b) présente au moins une surface arrondie (20a, 20b) en face d'au moins une paroi d'extrémité correspondante (16a, 16b) de la boîte de montre contre laquelle bute le verrou (6a, 6b) en position de verrouillage, cette surface arrondie (20a, 20b) permettant le passage des moyens d'attache correspondants (19a, 19b) entre le verrou (6a, 6b) et la paroi d'extrémité (16a, 16b) à l'encontre de l'action élastique exercée sur le verrou (6a, 6b) pour l'insertion de ces moyens d'attache (19a, 19b) dans l'évidement correspondant (18a, 18b).

8. Boîte de montre selon l'une quelconque des revendications 1 à 7, **caractérisée en ce que** les première et seconde extrémités de la boîte de montre comprennent des première et seconde paires de cornes (3a, 3b) respectivement, une première paire d'évidements (18a) pratiquée dans la première paire de cornes (3a) et une seconde paire d'évidements (18b) pratiquée dans la seconde paire de cornes (3b), **en ce que** les évidements (18a, 18b) sont ouverts sur la face latérale interne des cornes (3a, 3b) et sur l'une de leurs faces inférieure et supérieure et sont aptes à recevoir des moyens d'attache (19a, 19b) s'étendant transversalement au bracelet (4a-4b), et **en ce que** l'ouverture inférieure ou supérieure des évidements (18a, 18b) est fermée par les verrous (6a, 6b) en position de verrouillage.

9. Boîte de montre selon les revendications 4 et 8, **caractérisée en ce que** le premier logement (5a) est pratiqué dans et entre la première paire de cornes (3a) et le second logement (5b) est pratiqué dans et entre la seconde paire de cornes (3b), **en ce que** les premier et second verrous (6a, 6b) comprennent chacun une paire de cornes (8a, 8b) située dans la première, respectivement la seconde, paire de cornes (3a, 3b) de la première, respectivement la seconde, extrémité de la boîte de montre, et **en ce qu'**en position de verrouillage, les cornes (8a, 8b) des verrous (6a, 6b) sont en butée contre des parois d'extrémité (16a, 16b) des première et seconde paires de cornes (3a, 3b) et ferment l'ouverture inférieure ou supérieure des évidements (18a, 18b).

10. Boîte de montre selon les revendications 7 et 9, **caractérisée en ce que** les surfaces arrondies (20a, 20b) de chaque verrou (6a, 6b) sont situées aux extrémités libres des cornes (8a, 8b) du verrou.

11. Boîte de montre selon la revendication 9 ou 10, **caractérisée en ce que** la face latérale interne de chaque corne (3a, 3b) des première et seconde extrémités de la boîte de montre comprend une saignée (21 a, 21 b) dans laquelle entre un ergot (22a, 22b) de la corne correspondante (8a, 8b) du verrou correspondant (6a, 6b) lors du passage, sous ladite action élastique, d'une position de déverrouillage du verrou (6a, 6b), position dans laquelle la paire d'évidements correspondante (18a, 18b) est découverte par le verrou (6a, 6b), à la position de verrouillage.

12. Boîte de montre selon l'une quelconque des revendications 1 à 11, **caractérisée en ce que** l'action élastique à laquelle est soumis chaque verrou (6a, 6b) est exercée par une lame-ressort (11a, 11b) interposée entre le verrou (6a, 6b) et une paroi de la boîte de montre.

13. Boîte de montre selon la revendication 12, **caractérisée en ce que** la lame-ressort (11a, 11b) est maintenue tendue par ladite paroi de la boîte de montre exerçant une pression sur la partie centrale d'une première face de la lame-ressort (11a, 11b) tournée vers le centre de la boîte de montre et par le verrou (6a, 6b) exerçant une pression sur les extrémités d'une seconde face de la lame-ressort (11 a, 11 b) opposée à la première face.

14. Boîte de montre selon l'une quelconque des revendications 1 à 13, **caractérisée en ce que** les évidements (18a, 18b) sont ouverts sur la face inférieure de la boîte de montre de sorte que l'introduction des moyens d'attache (19a, 19b) dans ces évidements (18a, 18b) s'effectue par le dessous de la boîte de montre, et **en ce que** l'ouverture inférieure des évidements (18a, 18b) est fermée par les verrous (6a, 6b) lorsque ces derniers sont dans leur position de verrouillage.

15. Boîte de montre selon l'une quelconque des revendications 1 à 14, **caractérisée en ce que** chaque verrou (6a, 6b) comprend un organe saillant (9a, 9b) accessible à un doigt d'un utilisateur et facilitant le déplacement du verrou (6a, 6b) à l'encontre de l'action élastique.

16. Montre-bracelet comprenant une boîte de montre selon l'une quelconque des revendications 1 à 15 et un bracelet attaché à la boîte de montre.

## Claims

1. Watchcase with a device for fastening a bracelet, the fastening device comprising:
- at least a first hollow (18a) made in a first end of the watchcase, and able to receive at least part of first means of fastening (19a) fitted to a first end (4a) of the bracelet,
- at least a second hollow (18b) made in a second end of the watchcase opposite to the first end, and able to receive at least part of second means of fastening (19b) fitted to a second end (4b) of the bracelet,
**characterised in that** said fastening device in addition comprises:
- first and second bolts (6a, 6b) mounted to the first and second end of the watchcase so as to be mobile in translation, each bolt (6a, 6b) being subject to an elastic action (11 a, 11b) tending to keep it in a locking position where it covers at least part of the corresponding fastening means (19a, 19b) while these are in the corresponding hollow (18a, 18b), in order to keep said fastening means (19a, 19b) in the hollow (18a, 18b), each bolt (6a, 6b) moreover being able to be displaced against the effect of the elastic action (11a, 11b) so that the fastening means (19a, 19b) can be introduced into the hollow (18a, 18b) or withdrawn from this hollow (18a, 18b), and then to be returned to its locking position under the effect of the elastic action (11a, 11b).

2. Watchcase according to claim 1, **characterised in that** the bolts (6a, 6b) are mobile in translation in the plane of the watchcase.

3. Watchcase according to claim 2, **characterised in that** the bolts (6a, 6b) are mobile along the 6 hours-12 hours axis of the watchcase.

4. Watchcase according to one of claims 1 to 3, **characterised in that** the first and second bolts (6a, 6b) are mounted in first and second seats (5a, 5b) made in the first and second ends of the watchcase.

5. Watchcase according to claim 4, **characterised in that** it comprises a middle (1) and a back (2), **in that** the seats (5a, 5b) are made in opposite ends of the middle (1) and are open toward the lower side of the middle (1), and **in that** the bolts (6a, 6b) are covered in part by the back (2).

6. Watchcase according to one of claims 1 to 5, **characterised in that** the bolts (6a, 6b) comprise recesses (17a, 17b) which in the locking position face the hollows (18a, 18b) and together with them form cavities locking up the fastening means (19a, 19b) when these are in the hollows (18a, 18b).

7. Watchcase according to one of claims 1 to 6, **characterised in that** each bolt (6a, 6b) exhibits at least one rounded surface (20a, 20b) facing at least one corresponding terminal wall (16a, 16b) of the watchcase where in the locking position the bolt (6a, 6b) abuts, this rounded surface (20a, 20b) allowing passage of the corresponding fastening means (19a, 19b) between the bolt (6a, 6b) and the terminal wall (16a, 16b) against the elastic action exerted upon the bolt (6a, 6b) in order to introduce these fastening means (19a, 19b) into the corresponding hollow (18a, 18b).

8. Watchcase according to one of claims 1 to 7, **characterised in that** the first and second ends of the watchcase comprise a first and and a second pair of horns (3a, 3b), respectively, a first pair of hollows (18a) being made in the first pair of horns (3 a) and a second pair of hollows (18b) being made in the second pair of horns (3b), **in that** the hollows (18a, 18b) are open toward the lateral inner face of the horns (3 a, 3b) and toward their lower or upper face, and are apt to receive the fastening means (19a, 19b) extending in a direction transverse to the bracelet (4a-4b), and **in that** the lower or upper opening of the hollows (18a, 18b) is closed off by the bolts (6a, 6b) in the locking position.

9. Watchcase according to claims 4 and 8, **characterised in that** the first seat (5a) is made in and between the first pair of horns (3a), and the second seat (5b) is made in and between the second pair of horns (3b), **in that** the first and second bolts (6a, 6b) each comprise a pair of horns (8a, 8b) located in the first and second pair of horns (3a, 3b), respectively, at the first and second end, respectively, of the watchcase, and **in that** in the locking position the horns (8a, 8b) of the bolts (6a, 6b) abut the terminal walls (16a, 16b) of the first and second pair of horns (3a, 3b), respectively, and cover the lower or upper opening of the hollows (18a, 18b).

10. Watchcase according to claims 7 and 9, **characterised in that** the rounded surfaces (20a, 20b) of each bolt (6a, 6b) are located at the free ends of the horns (8a, 8b) of the bolt.

11. Watchcase according to claim 9 or 10, **characterised in that** the inner lateral face of each horn (3a, 3b) of the first and second ends of the watchcase comprises an undercut (21 a, 21 b) entered by a catch (22a, 22b) of the corresponding horn (8a, 8b) of the corresponding bolt (6a, 6b) during the transition from an unlocked position of the bolt (6a, 6b) in which the corresponding pair of hollows (18a, 18b) is uncovered by the bolt (6a, 6b), to the locking position that occurs under the effect of the elastic action.

12. Watchcase according to one of claims 1 to 11, **characterised in that** the elastic action to which each bolt (6a, 6b) is subjected is exerted by a leaf spring (11a, 11b) inserted between the bolt (6a, 6b) and a wall of the watchcase.

13. Watchcase according to claim 12, **characterised in that** the leaf spring (11a, 11b) is kept under tension by said wall of the watchcase exerting pressure onto the central part of a first side of the leaf spring (11a, 11b) that faces the centre of the watchcase, and by the bolt (6a, 6b) exerting pressure onto the ends of the other side of the leaf spring (11a, 11b) opposite to the first side.

14. Watchcase according to one of claims 1 to 13, **characterised in that** the hollows (18a, 18b) open toward the lower side of the watchcase, so that the fastening means (19a, 19b) are introduced into these hollows (18a, 18b) from underneath the watchcase, and **in that** the lower opening of the hollows (18a, 18b) is closed off by the bolts (6a, 6b) when these are in their locking position.

15. Watchcase according to one of claims 1 to 14, **characterised in that** each bolt (6a, 6b) comprises a projecting organ (9a, 9b) accessible to a finger of a user, and facilitating the displacement of the bolt (6a, 6b) against the effect of the elastic action.

16. Wristwatch comprising a watchcase according to one of claims 1 to 15 and a bracelet attached to the watchcase.

## Patentansprüche

1. Uhrgehäuse mit einer Vorrichtung zur Befestigung an einem Armband, wobei die Befestigungsvorrichtung umfasst:
- zumindest eine erste Aushöhlung (18a), die in ein erstes Ende des Uhrgehäuses eingelassen und in der Lage ist, zumindest einen Teil erster Befestigungsmittel (19a) aufzunehmen, mit denen ein erstes Ende (4a) des Armbandes versehen ist,
- zumindest eine zweite Aushöhlung (18b), die in ein zweites, dem ersten Ende entgegengesetztes Ende des Uhrgehäuses eingelassen und in der Lage ist, zumindest einen Teil zweiter Befestigungsmittel (19b) aufzunehmen, mit denen ein zweites Ende (4b) des Armbandes versehen ist,
**dadurch gekennzeichnet, dass** die Befestigungsvorrichtung ausserdem umfasst:
- einen ersten und einen zweiten Riegel (6a, 6b), die in Translation beweglich an das erste und zweite Ende des Uhrgehäuses montiert sind, wobei jeder Riegel (6a, 6b) einer elastischen Wirkung (11a, 11b) unterworfen ist, die ihn in einer Verriegelungsstellung zu halten sucht, in der er zumindest einen Teil der entsprechenden Befestigungsmittel (19a, 19b) verdeckt, solange sich diese in der entsprechenden Aushöhlung (18a, 18b) befinden, um diese Befestigungsmittel (19a, 19b) in der Aushöhlung (18a, 18b) zu halten, wobei jeder Riegel (6a, 6b) ausserdem gegen die elastische Wirkung (11a, 11b) verschoben werden kann, um die Einführung der Befestigungsmittel (19a, 19b) in die Aushöhlung (18a, 18b) oder ihre Entnahme aus dieser Aushöhlung (18a, 18b) zu ermöglichen und dann durch die elastische Wirkung (11a, 11b) in seine Verriegelungsstellung zurückgeführt zu werden.

2. Uhrgehäuse nach Anspruch 1, **dadurch gekennzeichnet, dass** die Riegel (6a, 6b) in der Ebene des Uhrgehäuses in Translation beweglich sind.

3. Uhrgehäuse nach Anspruch 2, **dadurch gekennzeichnet, dass** die Riegel (6a, 6b) der Achse des Uhrgehäuses von 6 Uhr nach 12 Uhr folgend beweglich sind.

4. Uhrgehäuse nach einem der Ansprüche 1 bis 3, **dadurch gekennzeichnet, dass** der erste und zweite Riegel (6a, 6b) in ein erstes bzw. ein zweites Lager (5a, 5b) montiert sind, die am ersten bzw. zweiten Ende des Uhrgehäuses eingelassen sind.

5. Uhrgehäuse nach Anspruch 4, **dadurch gekennzeichnet, dass** es ein Mittelteil (1) und einen Boden (2) umfasst, **dadurch**, dass die Lager (5a, 5b) in entgegengesetzte Enden des Mittelteils (1) eingelassen und zur Unterseite des Mittelteils (1) hin offen sind, und **dadurch**, dass die Riegel (6a, 6b) teilweise durch den Boden (2) verdeckt werden.

6. Uhrgehäuse nach einem der Ansprüche 1 bis 5, **dadurch gekennzeichnet, dass** die Riegel (6a, 6b) Ausschnitte (17a, 17b) umfassen, die in der Verriegelungsstellung den Aushöhlungen (18a, 18b) gegenüber liegen und zusammen mit diesen Hohlräume bilden, die die Befestigungsmittel (19a, 19b) einschliessen, wenn sich diese in den Aushöhlungen (18a, 18b) befinden.

7. Uhrgehäuse nach einem der Ansprüche 1 bis 6, **dadurch gekennzeichnet, dass** jeder Riegel (6a, 6b) zumindest eine gerundete Oberfläche (20a, 20b) aufweist, die zumindest einer Wand (16a, 16b) am entsprechenden Ende des Uhrgehäuses gegenüber liegt, an der der Riegel (6a, 6b) in der Verriegelungsstellung anstösst, wobei diese gerundete Oberfläche (20a, 20b) den Durchgang der entsprechenden Befestigungsmittel (19a, 19b) zwischen dem Riegel (6a, 6b) und der abschliessenden Wand (16a, 16b) entgegen der auf den Riegel (6a, 6b) ausgeübten elastischen Wirkung erlaubt, um diese Befestigungsmittel (19a, 19b) in die entsprechende Aushöhlung (18a, 18b) einzuführen.

8. Uhrgehäuse nach einem der Ansprüche 1 bis 7, **dadurch gekennzeichnet, dass** das erste und das zweite Ende des Uhrgehäuses ein erstes bzw. ein zweites Paar von Hörnern (3a, 3b) umfassen, wobei ein erstes Paar von Aushöhlungen (18a) in das erste Paar von Hörnern (3a) und ein zweites Paar von Aushöhlungen (18b) in das zweite Paar von Hörnern (3b) eingelassen ist, **dadurch**, dass die Aushöhlungen (18a, 18b) zur inneren Seitenfläche der Hörner (3a, 3b) und zu ihrer Unter- oder Oberseite hin offen und in der Lage sind, die Befestigungsmittel (19a, 19b) aufzunehmen, die sich quer zum Armband (4a-4b) erstrecken, und **dadurch**, dass die unterseitige oder oberseitige Öffnung der Aushöhlungen (18a, 18b) in der Verriegelungsstellung durch die Riegel (6a, 6b) verschlossen wird.

9. Uhrgehäuse nach den Ansprüchen 4 und 8, **dadurch gekennzeichnet, dass** das erste Lager (5a) in und zwischen das erste Paar von Hörnern (3a) und das zweite Lager (5b) in und zwischen das zweite Paar von Hörnern (3b) eingelassen ist, **dadurch**, dass der erste und der zweite Riegel (6a, 6b) je ein Paar von Hörnern (8a, 8b) umfassen, die sich im ersten bzw. zweiten Paar von Hörnern (3a, 3b) des ersten bzw. zweiten Endes des Uhrgehäuses befinden, und **dadurch**, dass sich in der Verriegelungsstellung die Hörner (8a, 8b) der Riegel (6a, 6b) im Anschlag an den abschliessenden Wänden (16a, 16b) des ersten bzw. zweiten Paares von Hörnern (3a, 3b) befinden und die unterseitige oder oberseitige Öffnung der Aushöhlungen (18a, 18b) verschliessen.

10. Uhrgehäuse nach den Ansprüchen 7 und 9, **dadurch gekennzeichnet, dass** sich die gerundeten Oberflächen (20a, 20b) jedes Riegels (6a, 6b) an den freien Enden der Hörner (8a, 8b) des Riegels befinden.

11. Uhrgehäuse nach Anspruch 9 oder 10, **dadurch gekennzeichnet, dass** die innere Seitenfläche jedes Horns (3a, 3b) am ersten und zweiten Ende des Uhrgehäuses eine Einkerbung (21 a, 21 b) umfasst, in den während des unter der elastischen Wirkung erfolgenden Übergangs von einer entriegelten Stellung des Riegels (6a, 6b), in der das entsprechende Paar von Aushöhlungen (18a, 18b) vom Riegel (6a, 6b) offengelegt wird, zur Verriegelungsstellung ein Vorsprung (22a, 22b) des entsprechenden Horns (8a, 8b) des entsprechenden Riegels (6a, 6b) eintritt.

12. Uhrgehäuse nach einem der Ansprüche 1 bis 11, **dadurch gekennzeichnet, dass** die elastische Wirkung, der jeder Riegel (6a, 6b) unterworfen ist, von einer Blattfeder (11a, 11 b) ausgeübt wird, die zwischen den Riegel (6a, 6b) und eine Wand des Uhrgehäuses eingefügt ist.

13. Uhrgehäuse nach Anspruch 12, **dadurch gekennzeichnet, dass** die Blattfeder (11a, 11 b) durch die Wand des Uhrgehäuses, die einen Druck auf den mittleren Abschnitt einer ersten Seite der Blattfeder (11a, 11b) ausübt, die der Mitte des Uhrgehäuses zugewandt ist, sowie durch den Riegel (6a, 6b), der einen Druck auf die Enden einer zweiten Seite der Blattfeder (11a, 11b) ausübt, die zur ersten Seite entgegengesetzt ist, gespannt gehalten wird.

14. Uhrgehäuse nach einem der Ansprüche 1 bis 13, **dadurch gekennzeichnet, dass** die Aushöhlungen (18a, 18b) zur Unterseite des Uhrgehäuses hin offen sind, so dass die Einführung der Befestigungsmittel (19a, 19b) in diese Aushöhlungen (18a, 18b) von der Unterseite der Uhr her erfolgt, und **dadurch**, dass die unterseitige Öffnung der Aushöhlungen (18a, 18b) durch die Riegel (6a, 6b) verschlossen wird, wenn diese sich in ihrer Verriegelungsstellung befinden.

15. Uhrgehäuse nach einem der Ansprüche 1 bis 14, **dadurch gekennzeichnet, dass** jeder Riegel (6a, 6b) ein vorspringendes Organ (9a, 9b) umfasst, das einem Finger eines Benutzers zugänglich ist und die Verschiebung des Riegels (6a, 6b) gegen die elastische Wirkung erleichtert.

16. Armbanduhr mit einem Uhrgehäuse nach einem der Ansprüche 1 bis 15 und einem am Uhrgehäuse befestigten Armband.
